# EUROPÄISCHE PATENTSCHRIFT

(11) **EP 3 009 623 B1**
(45) Veröffentlichungstag und Bekanntmachung des Hinweises auf die Patenterteilung: **21.03.2018**
(21) Anmeldenummer: 15186886.6
(22) Anmeldetag: 25.09.2015
(51) Int. Cl.: F01N 13/18, F01N 13/00, F01N 13/08, F01N 13/10, F01N 1/00

(54) **KOMPONENTE EINER ABGASANLAGE UND HALTERUNG FÜR DIESE KOMPONENTE**
COMPONENT OF AN EXHAUST SYSTEM AND MOUNTING OF THAT COMPONENT
COMPOSANT POUR UNE INSTALLATION DE GAZ D'ÉCHAPPEMENT ET FIXATION POUR CE COMPOSANT

(30) Priorität: 17.10.2014 DE 102014221151
(43) Veröffentlichungstag der Anmeldung: 20.04.2016
(73) Patentinhaber: Eberspächer Exhaust Technology GmbH & Co. KG, 66539 Neunkirchen (DE)
(72) Erfinder: Kobe, Jürgen, 72622 Nürtingen-Raidwangen (DE); Berkemer, Frank, 72800 Eningen u.A. (DE); Siring, Martin, 71063 Sindelfingen (DE); Müller, Frank, 73732 Esslingen (DE)
(74) Vertreter: BRP Renaud & Partner mbB Rechtsanwälte Patentanwälte Steuerberater

(56) Entgegenhaltungen:
- EP-A1- 1 975 380
- DE-A1-102005 026 376
- DE-A1-102010 015 322
- FR-A1- 2 797 298
- US-A- 4 854 417

## Beschreibung

Die vorliegende Erfindung betrifft eine Komponente einer Abgasanlage für eine Brennkraftmaschine, insbesondere eines Kraftfahrzeugs, mit den Merkmalen des Oberbegriffs des Anspruchs 1. Die Erfindung betrifft außerdem eine mit wenigstens einer derartigen Komponente ausgestattete Abgasanlage.

Aus der DE 10 2011 077 183 A1 und aus der DE 10 2010 015 322 A1 ist jeweils eine gattungsgemäße Abgasanlagenkomponente in Form eines Schalldämpfers bekannt. Eine derartige Komponente umfasst ein Gehäuse, das einen Mantel, zwei Endböden und wenigstens einen Zwischenboden aufweist. Der Mantel umschließt einen Innenraum des Gehäuses in einer Umfangsrichtung, während die beiden Endböden den Innenraum an entgegengesetzten Enden in einer Axialrichtung begrenzen und fest mit dem Mantel verbunden sind. Der Zwischenboden ist axial zwischen den Endböden im Innenraum angeordnet und ist radial am Mantel abgestützt.

Zum Halten einer Abgasanlage an einer Peripherie der Abgasanlage, zum Beispiel an einem Unterboden eines Kraftfahrzeugs, kommen Halter zum Einsatz, die einenends mit einer Struktur der Peripherie der Abgasanlage und anderenends mit einer Struktur der Abgasanlage fest verbunden sind. Je nach Einbausituation kann es dabei auch erforderlich sein, zumindest einen solchen Halter an einer Komponente der vorstehend genannten Art zu befestigen. Hierbei ist es grundsätzlich möglich, einen entsprechenden Haltekörper des Halters am Gehäuse der Komponente zu befestigen. Bevorzugt kommen dabei Schweißverbindungen zum Einsatz. Beispielsweise kann besagter Haltekörper am Mantel oder an einem der Endböden angeschweißt sein.

Im Zuge von Gewichtseinsparungen werden bei derartigen Komponenten die Wandstärken von Blechen, mit denen der Mantel und die Endböden hergestellt werden, reduziert, wodurch die jeweilige Komponente leichter wird. Mit der reduzierten Wandstärke geht jedoch gleichzeitig eine reduzierte Stabilität einher. Im Betrieb der Abgasanlage, insbesondere in einem Fahrzeug, sind die Haltestellen, über welche die Abgasanlage an ihrer Peripherie gehalten ist, hohen Belastungen ausgesetzt. Dabei hat sich gezeigt, dass die Verbindung zwischen Haltekörper und Gehäuse einer erhöhten Beschädigungsgefahr ausgesetzt ist. Insbesondere besteht die Gefahr einer Rissbildung im Bereich der Schweißverbindung am Mantel bzw. am jeweiligen Endboden.

Aus der DE 10 2005 026 376 A1 ist ein Schalldämpfer bekannt, in dessen Innenraum benachbarte Zwischenböden über Rohre oder nicht durchströmbare Stangen aneinander abgestützt sind.

Aus der DE 10 2010 015 322 A1 ist ein weiterer Schalldämpfer bekannt, bei dem ein Zwischenboden im Innenraum am benachbarten Endboden über ein nicht durchströmtes Rohr abgestützt ist.

Aus der US 4 854 417 ist ein Abgaskrümmer mit integriertem Schalldämpfer bekannt, bei dem mehrere von Abgas durchströmbare Krümmerrohre über einen Flansch am Zylinderkopf einer Brennkraftmaschine fixiert sind und sich in ein Gehäuse des Schalldämpfers hineinerstrecken. Das Schalldämpfergehäuse ist an den Krümmerrohren befestigt und dadurch ebenfalls am Zylinderkopf festgelegt.

Die vorliegende Erfindung beschäftigt sich mit dem Problem, für eine Komponente der eingangs genannten Art bzw. für eine damit ausgestattete Abgasanlage eine verbesserte Ausführungsform anzugeben, die sich insbesondere dadurch auszeichnet, dass die Möglichkeit einer Anbindung an eine Peripherie der Abgasanlage verbessert ist. Insbesondere soll die Gefahr einer Beschädigung der Komponente während des Betriebs der Abgasanlage reduziert sein.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, mit Hilfe wenigstens eines Halterohrs am Gehäuse eine Haltestelle zu schaffen, die eine hohe Kraftübertragung zwischen einem am Halterohr angreifenden Halter und der Komponente ermöglicht. Hierzu ist das jeweilige Halterohr im Innenraum des Gehäuses an besagtem Zwischenboden gehalten und durch einen der Endböden hindurchgeführt und daran befestigt. Das Halterohr ist außerdem gasdicht verschlossen, derart, dass kein Abgas durch das Halterohr in die Umgebung der Komponente austreten kann. Durch die Abstützung des Halterohrs an zwei axial voneinander beabstandeten Böden, nämlich an besagtem Endboden sowie an besagtem Zwischenboden, lassen sich über das Halterohr vergleichsweise große Kräfte auf das Gehäuse übertragen, ohne dass dabei der Zwischenboden bzw. der Endboden überlastet werden. Dementsprechend wird erfindungsgemäß mit Hilfe des Halterohrs an einer vom Innenraum abgewandten Außenseite des besagten Endbodens eine Haltestelle bereitgestellt, an welcher ein Halter zum Halten der Komponente bzw. der Abgasanlage an einer Peripherie angreifen kann. Die Gefahr einer Beschädigung des Endbodens bzw. des Mantels ist reduziert, so dass sich ohne Weiteres auch reduzierte Wandstärken zur Realisierung des Mantels bzw. des jeweiligen Endbodens verwenden lassen.

Der Begriff "gasdicht" ist im vorliegenden Zusammenhang als hinreichende Dichtung gegen die bei einer Abgasanlage typischerweise auftretenden Gase, also Abgas der Brennkraftmaschine und Luft zu verstehen.

Vorzugsweise ist das jeweilige Halterohr am jeweiligen Zwischenboden zumindest radial gehalten bzw. abgestützt. Hierdurch können Biegemomente, die über einen am Halterohr angreifenden Halter auf das Gehäuse übertragen werden, vom Halterohr einerseits am jeweiligen Endboden und andererseits am jeweiligen Zwischenboden besonders günstig abgestützt werden, wobei die auftretenden Kräfte aufgrund des Axialabstands zwischen Endboden und Zwischenboden relativ klein sind. Gleichzeitig wird beispielsweise eine Schweißverbindung zwischen dem Halter und dem Halterohr von diesen Momenten weitgehend entlastet.

Um große Momente zwischen Halterohr und Gehäuse übertragen zu können, ist ein axialer Abstand zwischen dem Endboden, durch den das Halterohr hindurchgeführt ist, und dem Zwischenboden, an dem das Halterohr abgestützt ist, vergleichsweise groß. Beispielsweise kann dieser Axialabstand mindestens 50 % eines Durchmessers des Gehäuses betragen. Bevorzugt beträgt der Abstand mindestens 100 % des Durchmessers des Gehäuses.

Das jeweilige Halterohr dient somit zum Befestigen eines Halters am Gehäuse, mit dem die Komponente mit der Peripherie der Abgasanlage verbunden werden kann. Das Halterohr ist gasdicht, sodass es keinen Gasaustausch zwischen dem Innenraum des Gehäuses und der Umgebung der Komponente ermöglicht. Somit handelt es sich beim Halterohr jedenfalls weder um ein Einlassrohr, durch das Abgas in das Gehäuse eintreten kann, noch um ein Auslassrohr, durch das Abgas aus dem Gehäuse austreten kann.

Gemäß einer vorteilhaften Ausführungsform kann der Endboden eine Bodenöffnung aufweisen, durch die das Halterohr hindurchgeführt ist und die von einem Ringkragen eingefasst ist, der mit dem Halterohr gasdicht und fest verbunden ist. Bevorzugt kann hierbei eine Schweißverbindung zum Einsatz kommen, zum Beispiel in Form einer umlaufenden Schweißnaht, um gleichzeitig die Fixierung und die Abdichtung zu realisieren. Alternativ können hier ebenfalls eine Lötverbindung oder eine Klebverbindung zum Einsatz kommen. Die Verwendung eines Ringkragens, der vom jeweiligen Endboden ausgestellt ist, sogenannter "Durchzug" bzw. sogenannte "Austulpung", verbessert die Kraftübertragung zwischen Halterohr und Endboden, so dass größere Kräfte übertragen werden können.

Bei einer anderen Ausführungsform kann am Halterohr an einer vom Innenraum abgewandten Außenseite des jeweiligen Endbodens ein Halter zum Verbinden der Komponente mit einer Peripherie der Abgasanlage befestigt sein. In diesem Bei einer anderen Ausführungsform kann am Halterohr an einer vom Innenraum abgewandten Außenseite des jeweiligen Endbodens ein Halter zum Verbinden der Komponente mit einer Peripherie der Abgasanlage befestigt sein. In diesem Fall zählt der Halter zum Bauumfang der Komponente, was eine ordnungsgemäße Fixierung des Halters an der Komponente vereinfacht.

Bei einer vorteilhaften Weiterbildung kann der Halter einen Rohrkörper aufweisen, der mit dem Halterohr axial gesteckt ist und fest mit dem Halterohr verbunden ist. Hierdurch ergibt sich eine besonders einfache Montage, die über den axialen Steckbereich außerdem eine große Kraft- und Momentübertragung zwischen Rohrkörper und Halterohr ermöglicht. Der Rohrkörper kann dabei in das Halterohr eingesteckt sein. Ebenso ist denkbar, den Rohrkörper auf das Halterohr aufzustecken. Bei in das Halterohr eingestecktem Rohrkörper kann das Halterohr im Bereich der Bodenöffnung enden. Bei auf das Halterohr aufgestecktem Rohrkörper steht dagegen das Halterohr axial über den Endboden vor. Eine feste Verbindung zwischen Halterohr und Rohrkörper lässt sich besonders einfach realisieren, beispielsweise über einen entsprechenden Presssitz. Bevorzugt ist jedoch für eine vereinfachte Montage eine Schweißverbindung. Alternativ ist auch eine Lötverbindung oder eine Klebverbindung denkbar.

Bei einer anderen vorteilhaften Weiterbildung können der Rohrkörper, das Halterohr und der Ringkragen mittels einer gemeinsamen Schweißnaht aneinander befestigt sein. Hierdurch lässt sich die Komponente mit angebautem Halter besonders einfach und preiswert realisieren.

Gemäß einer anderen vorteilhaften Ausführungsform kann das Halterohr einen gestuften Querschnitt aufweisen, wobei das Halterohr im Bereich des Endbodens einen größeren Querschnitt besitzt als im Bereich des Zwischenbodens. Das gestufte Halterohr lässt sich besonders einfach Montieren. Beispielsweise kann das Halterohr durch die Bodenöffnung in das Gehäuse eingesetzt werden.

Bei einer anderen vorteilhaften Weiterbildung kann der Rohrkörper in das Halterohr eingesteckt sein, wobei eine Ringstufe des Halterohrs, die zwei Bereiche unterschiedlicher Querschnitte voneinander trennt, als Axialanschlag zur Begrenzung der Einstecktiefe des Rohrkörpers dient. Die gestufte Bauweise des Halterohrs erhält dadurch eine Zusatzfunktion, welche die Herstellung der Komponente mit Halter vereinfacht.

Bei einer anderen Ausführungsform kann der Halter einen Haltearm aufweisen, der eine Halteröffnung besitzt, in die das Halterohr eingesteckt ist, wobei der Haltearm im Bereich der Halteöffnung am Halterohr befestigt ist. Als geeignete Befestigungsmethoden kommen auch hier wieder eine Schweißverbindung, eine Lötverbindung oder eine Klebverbindung in Betracht, wobei auch hier eine Schweißverbindung bevorzugt wird. Bei dieser Bauform ragt das Halterohr axial über den jeweiligen Endboden vor, so dass an dessen Außenseite der Haltearm auf das Halterohr aufgesteckt werden kann. Dennoch baut eine derartige Anordnung vergleichsweise kompakt und ermöglicht eine große Kraftübertragung zwischen Halter und Gehäuse, nämlich über das Halterohr.

Bei einer vorteilhaften Weiterbildung kann der Haltearm ein Hohlkörper sein und zwei parallel verlaufende Wände aufweisen, die vorzugsweise fest miteinander verbunden sind und die jeweils eine Wandöffnung aufweisen, die gemeinsam die Halteröffnung bilden, wobei das Halterohr mit beiden Wänden fest verbunden ist. Hierdurch ergibt sich für den Halter eine besonders leichte und preiswert realisierbare Bauform, wobei dennoch hohe Kräfte übertragen werden können.

Beispielsweise handelt es sich beim Haltearm um ein Blechformteil, das aus einem einzigen Blechstück durch Umformung hergestellt ist. Alternativ dazu kann der Haltearm auch ein Schalenkörper sein, also aus zwei oder mehr Schalen hergestellt sein. Bevorzugt ist der Haltearm zweischalig hergestellt, so dass zwei Schalen vorgesehen sind, die jeweils eine der Wände aufweisen und die auf geeignete Weise aneinander befestigt sein können, beispielsweise mittels Schweißverbindungen.

Die Wände können Durchzüge aufweisen, die jeweils eine die zugehörige Wandöffnung einfassenden Ringkragen bilden, was die Kraftübertragung zwischen Halterohr und Wand verbessert. Auch lassen sich umlaufende Schweißnähte dann einfacher herstellen.

Bei einer anderen Ausführungsform kann das Halterohr an einer dem jeweiligen Endboden zugewandten Seite am Zwischenboden befestigt sein. Hierdurch ist das Halterohr nicht nur radial, sondern auch axial am Zwischenboden abgestützt, was die strukturelle Integration des Halterohrs in das Gehäuse verbessert.

Bei einer alternativen Bauform kann das Halterohr den Zwischenboden in einer entsprechenden Bodenöffnung durchsetzen und an einem Öffnungsrand radial abgestützt sein. Bei dieser Bauform durchdringt das Halterohr den Zwischenboden. Dies kann die Herstellung vereinfachen, insbesondere dann, wenn das Halterohr am Zwischenboden zur Ausbildung eines Schiebesitzes lose abgestützt ist, so dass axial Relativbewegungen zwischen Halterohr und Zwischenboden möglich sind, beispielsweise zur Reduzierung thermisch bedingter Spannungen.

Gemäß einer anderen Ausführungsform kann das Halterohr einen Verschluss aufweisen, der das Halterohr gasdicht verschließt. Der Verschluss repräsentiert dabei bevorzugt ein bezüglich des Halterohrs separates Bauteil, der nachträglich an das Halterohr angebaut bzw. in das Halterohr eingebaut ist. Durch das gasdichte Verschließen des Halterohrs wird erreicht, dass durch das Halterohr hindurch kein Gasaustausch zwischen dem Innenraum und einer Umgebung des Gehäuses erfolgen kann.

Der Verschluss kann dabei grundsätzlich als Trennwand ausgestaltet sein, die im Bereich eines axialen Endes des Halterohrs in das Halterohr eingesetzt ist und gasdicht mit dem Halterohr verbunden ist. Die Trennwand kann dabei grundsätzlich an jeder beliebigen Position zwischen dem innenliegenden Ende des Halterohrs und dem außenliegenden Ende des Halterohrs angeordnet sein, wobei außerdem eine Positionierung am innenliegenden Ende sowie eine Positionierung am außenliegenden Ende möglich sind. Sofern die Trennwand an einem der axialen Enden des Halterohrs angeordnet ist, umschließt das Halterohr einen Hohlraum, der entweder nur zum Innenraum offen ist oder nur zur Umgebung des Gehäuses offen ist. Ist die Trennwand dagegen axial zwischen den axialen Enden des Halterohrs angeordnet, bewirkt die Trennwand gleichzeitig eine Unterteilung des Hohlraums des Halterohrs in einen mit dem Innenraum kommunizierenden Innenabschnitt und einen mit der Umgebung des Gehäuses kommunizierenden Außenabschnitt. Der zum Innenraum offene Hohlraum bzw. der zum Innenraum offene Innenabschnitt kann bei einer bevorzugten Ausführungsform zusätzlich mit einer Gasführungsfunktion und/oder mit einer Schallführungsfunktion ausgestattet sein. Beispielsweise kann das Halterohr eine Perforation aufweisen, wodurch besagter Hohlraum des Halterohrs bzw. besagter Innenabschnitt des Halterohrs mit einer das Halterohr umhüllenden ersten Kammer in Verbindung steht. Diese erste Kammer kann beispielsweise durch den Zwischenboden von einer zweiten Kammer getrennt sein. Das offene innere Ende des Halterohrs kann durch den Zwischenboden hindurch mit dem zweiten Raum verbunden sein. Somit kann durch das Halterohr hindurch eine Verbindung zwischen den beiden Kammern hergestellt werden, beispielsweise um eine entsprechende Gasströmung zu ermöglichen und/oder um eine bestimmte Schallführung zu bewirken. Beispielsweise kann die erste Kammer eine Resonanzkammer oder eine Absorptionskammer sein.

Bevorzugt ist jedoch eine Ausführungsform, bei welcher der Verschluss als Kappe ausgestaltet ist, die auf ein axiales Ende des Halterohrs aufgesteckt ist. Hierdurch ergibt sich eine besonders einfache Herstellbarkeit für das gasdicht verschlossene Halterohr. Ferner ist eine Ausführungsform bevorzugt, bei welcher das Halterohr keinerlei gasführende und/oder schallführende Wirkung aufweist. In diesem Fall lässt sich das Halterohr besonders einfach in bestehende Konzepte einer derartigen Komponente integrieren.

Beispielsweise kann die Kappe im Bereich des vom Halterohr durchsetzten Endbodens am Halterohr angeordnet sein, sodass der vom Halterohr umschlossene Hohlraum im Innenraum des Gehäuses offen ist. Denkbar ist dabei eine gezielte Abstimmung des Halterohrs als Resonanzschalldämpfer, beispielsweise in Form eines λ/2-Rohrs oder in Form eines λ/4-Rohrs.

Gemäß einer anderen vorteilhaften Weiterbildung kann die Kappe im Bereich des Zwischenbodens am Halterohr angeordnet sein und mit dem Zwischenboden sowie mit dem Halterohr fest verbunden sein. Bei dieser Bauform erfolgt die Fixierung des Halterohrs am Zwischenboden nicht direkt, sondern indirekt, nämlich über die Kappe. Insbesondere lässt sich dadurch die Fixierung des Halterohrs am Zwischenboden erheblich vereinfachen. Denkbar ist insbesondere eine separate Herstellung des Halterohrs mit Kappe und ein späterer Einbau dieser Baugruppe bestehend aus Halterohr und Kappe in das Gehäuse. Zweckmäßig kann diese Baugruppe vor ihrem Einbau in das Gehäuse auf ihre Gasdichtigkeit geprüft werden, wodurch sich eine hohe Funktionssicherheit für die jeweilige Komponente ergibt. Die Fixierung zwischen der Baugruppe und dem Zwischenboden lässt sich besonders einfach beispielsweise mittels eines Schweißpunkts erzeugen, der den Zwischenboden fest mit der Kappe verbindet.

Des Weiteren ist ein Formschluss in radialer Richtung zwischen Zwischenboden und Halterohr oder zwischen Zwischenboden und Kappe denkbar. Beispielsweise kann der Zwischenboden hierzu eine komplementär zur axialen Stirnseite des Halterohrs oder komplementär zur Kappe geformte Vertiefung aufweisen, so dass ein die Vertiefung einfassender umlaufender Rand eine formschlüssige radiale Abstützung des Halterohrs am Zwischenboden ermöglicht. Zumindest kann mit Hilfe einer derartigen Vertiefung eine Zentrierung bzw. Positionierung während der Montage bewirkt werden. Im Bereich dieser Vertiefung kann eine Öffnung im Zwischenboden ausgebildet sein, wodurch ein vom Halterohr umschlossener Hohlraum mit einer Kammer des Gehäuses, die am Zwischenboden an einer vom Halterohr abgewandten Seite angeordnet ist, verbunden ist, wenn das Halterohr in der Vertiefung offen endet.

Bei dieser Komponente handelt es sich bevorzugt um einen Schalldämpfer. Alternativ kann es sich bei der Komponente auch um einen Katalysator oder um ein Partikelfilter handeln. Grundsätzlich sind auch kombinierte Komponenten denkbar, wenn in einem gemeinsamen Gehäuse zumindest zwei Mitglieder aus der Gruppe Schalldämpfer, Katalysator und Partikelfilter angeordnet sind.

Eine erfindungsgemäße Abgasanlage umfasst zumindest einen Abgasstrang, der eintrittsseitig wenigstens einen Abgaskrümmer und austrittsseitig wenigstens ein Endrohr aufweist. Ferner weist die Abgasanlage zumindest eine Komponente der vorstehend beschriebenen Art auf, die im Abgasstrang angeordnet ist.

Weitere wichtige Merkmale und Vorteile der Erfindung ergeben sich aus den Unteransprüchen, aus den Zeichnungen und aus der zugehörigen Figurenbeschreibung anhand der Zeichnungen.
Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Schutzumfang der vorliegenden Erfindung zu verlassen, den von den angehängten Ansprüchen definiert wird. Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.
Es zeigen, jeweils schematisch,
- Fig. 1 und 2: jeweils eine vereinfachte Ansicht einer Abgasanlage, bei verschiedenen Ausführungsformen,
- Fig. 3 und 4: jeweils eine vergrößerte Ansicht der Abgasanlagen aus Fig. 1 und 2 im Bereich eines Schalldämpfers,
- Fig. 5 und 6: jeweils eine isometrische Ansicht des Schalldämpfers mit transparentem Mantel, bei verschiedenen Ausführungsformen,
- Fig. 7: eine isometrische Ansicht des Schalldämpfers im Bereich eines Halterohrs bei fehlendem Mantel,
- Fig. 8: eine Seitenansicht des Schalldämpfers bei fehlendem Mantel,
- Fig. 9: eine isometrische Ansicht des Halterohrs,
- Fig. 10: ein Längsschnitt des Schalldämpfers im Bereich des Halterohrs,
- Fig. 11: ein halber Längsschnitt des Schalldämpfers im Bereich des Halterohrs, jedoch bei einer anderen Ausführungsform,
- Fig. 12: eine isometrische Ansicht des Schalldämpfers im Bereich eines Halters,
- Fig. 13: eine isometrische Ansicht des Schalldämpfers im Bereich des Halters, jedoch bei einer anderen Ausführungsform,
- Fig. 14: eine isometrische Ansicht wie in Fig. 13, jedoch in einer anderen Blickrichtung.

Entsprechend den Figuren 1 und 2 umfasst eine Abgasanlage 1 zumindest einen Abgasstrang 2. Die Abgasanlage 1 dient dabei zum Abführen von Verbrennungsabgasen, kurz Abgas, von einer Brennkraftmaschine 3, die insbesondere in einem Kraftfahrzeug angeordnet sein kann. Der Abgasstrang 2 ist dabei eintrittsseitig mit wenigstens einem Abgaskrümmer 4 und austrittsseitig mit wenigstens einem Endrohr 5 ausgestattet. Die Abgasanlage 1 ist außerdem mit wenigstens einer Komponente 6 ausgestattet, die nachfolgend anhand der Figuren 3 bis 14 näher erläutert wird. Im hier vorgestellten Beispiel ist diese Komponente 6 als Schalldämpfer, vorzugsweise als Endschalldämpfer, ausgestaltet, so dass die Komponente 6 im Folgenden auch als Schalldämpfer 6 bezeichnet werden kann. Grundsätzlich kann eine derartige Komponente 6 auch als Partikelfilter oder als Katalysator oder aus einer beliebigen Kombination aus wenigstens einem Katalysator, wenigstens einem Partikelfilter und wenigstens einem Schalldämpfer gebildet sein. In dem in den Figuren 1 und 2 gezeigten Abschnitt der Abgasanlage 1 enthält der Abgasstrang 2 eine weitere Komponente 7, die als Schalldämpfer oder Katalysator oder Partikelfilter ausgestaltet ist. Die jeweilige Komponente 6, 7 ist im Abgasstrang 2 angeordnet, also hinsichtlich der Abgasführung darin eingebunden.

Die Abgasanlage 1 bzw. deren Abgasstrang 2 ist über mehrere Haltestellen 8 mit einer Peripherie 9 der Abgasanlage 1 verbunden. Bei einer Fahrzeuganwendung ist die Abgasanlage 1 über die Haltestellen 8 an einem Unterboden des Fahrzeugs aufgehängt, der dabei die Peripherie 9 der Abgasanlage 1 bildet. Gemäß den Ausführungsformen der Figuren 1 und 2 ist zumindest eine dieser Haltestellen 8 mit Hilfe eines Halters 10 gebildet, der mit der zuvor genannten Komponente 6 bzw. mit dem Schalldämpfer 6 fest verbunden ist. Dieser Halter 10 ist besonders hohen Belastungen ausgesetzt, da der Schalldämpfer 6 eine vergleichsweise hohe Masse aufweist.

Entsprechend den Figuren 3 bis 14 umfasst die Komponente 6, die bevorzugt als Schalldämpfer 6 ausgestaltet ist, ein Gehäuse 11, das einen Mantel 12, zwei Endböden 13, 14 und wenigstens einen Zwischenboden 15 aufweist. In den Figuren 5 bis 8, 10 und 11 ist der jeweilige Zwischenboden 15 erkennbar. Bei der in Figur 5 gezeigten Ausführungsform ist nur ein einziger Zwischenboden 15 vorgesehen. Bei der in den Figuren 6 und 8 gezeigten Ausführungsformen ist zusätzlich zum Zwischenboden 15 ein weiterer Zwischenboden 16 vorgesehen. Grundsätzlich können auch mehr als zwei Zwischenböden 15, 16 vorhanden sein.

Das Gehäuse 11 ist hier im Wesentlichen zylindrisch ausgestaltet, wodurch es eine Längsachse oder Axialrichtung 17 definiert, die in den Figuren durch einen Doppelpfeil angedeutet ist. Der Mantel 12 umschließt einen Innenraum 18 des Gehäuses 11 in einer Umfangsrichtung 19, die in den Figuren 5, 7 und 12 bis 14 jeweils durch einen Doppelpfeil angedeutet ist. Die Umfangsrichtung 19 bezieht sich dabei auf die Axialrichtung 17 bzw. auf die hier nicht gezeigte Längsmittelachse des Gehäuses 11. Die beiden Endböden 13, 14 sind an den beiden Stirnseiten des Gehäuses 11 angeordnet, so dass sie an entgegengesetzten Enden den Innenraum 18 in der Axialrichtung 17 begrenzen. Ferner sind die beiden Endböden 13, 14 jeweils fest mit dem Mantel 12 verbunden. Geeignete Verbindungstechniken sind zum Beispiel eine Bördelverbindung. Bevorzugt sind die Endböden 13, 14 jedoch mit dem Mantel 12 verschweißt. Der jeweilige Zwischenboden 15, 16 ist axial zwischen den Endböden 13, 14 angeordnet und dabei außerdem in der Axialrichtung 17 vom jeweiligen Endboden 13, 14 beabstandet. Ferner ist der jeweilige Zwischenboden 15, 16 radial am Mantel 12 abgestützt. Dabei kann der jeweilige Zwischenboden 15, 16 am Mantel 12 fixiert sein, beispielsweise mittels Schweißpunkten. Grundsätzlich ist jedoch auch eine lose Anordnung des Zwischenbodens 15, 16 am Mantel 12 denkbar.

Der Zwischenboden 15 ist von beiden Endböden 13, 14 in der Axialrichtung 17 beabstandet positioniert. Gemäß Figur 10 weist der Zwischenboden 15 vom Endboden 13 einen Axialabstand A auf, der im Beispiel etwa gleich groß ist wie ein Durchmesser D des Gehäuses 11, den das Gehäuse 11 quer zur Axialrichtung 17 in einem Bereich zwischen dem Zwischenboden 15 und dem Endboden 13 aufweist.

Bei den gezeigten Ausführungsformen führt ein Abgasrohr 20 des Abgasstrangs 2 im Betrieb der Abgasanlage 1 Abgas der Komponente 6 zu. Eine Rohranordnung 21 im Innenraum 18 des Gehäuses 11 führt das Abgas den beiden Endrohren 5 zu, die auslassseitig an das Gehäuse 11 angeschlossen sind. In den gezeigten Beispielen ist das Abgasrohr 20 an den Mantel 12 angeschlossen, während die Endrohre 5 an einen der beiden Endböden 13, 14 angeschlossen sind.

Die hier vorgestellte Komponente 6 ist außerdem mit wenigstens einem Halterohr 22 ausgestattet, das in den Figuren 5 bis 13 erkennbar ist. Das Halterohr 22 ist im Innenraum 18 am Zwischenboden 15 radial gehalten. Ferner ist das Halterohr 22 durch einen der Endböden 13, 14 hindurchgeführt und daran befestigt. Außerdem ist das Halterohr 22 gasdicht verschlossen. Das Halterohr 22 ist demnach in einem Außenbereich 23, also im Bereich eines bezüglich des vom Halterohr 22 durchsetzten Endbodens 13 proximalen Außenendes 24 des Halterohrs 22 an besagtem Endboden 13 abgestützt, während es in einem Innenbereich 25, also im Bereich eines bezüglich des vom Halterohr 22 durchsetzten Endbodens 13 distalen Innenendes 26 des Halterohrs 22 am Zwischenboden 15 abgestützt. Die beiden Abstützbereiche 23, 25 sind in der Axialrichtung 17 voneinander beabstandet, wodurch das Halterohr 22 vergleichsweise hohe Biegemomente am Gehäuse 11 abstützen kann.

Wie sich insbesondere den Figuren 10 bis 14 entnehmen lässt, weist der betreffende Endboden 13 eine Bodenöffnung 27 auf, die von einem Ringkragen 28 eingefasst ist. Durch die Bodenöffnung 27 ist das Halterohr 22 hindurchgeführt, wobei es mit dem Ringkragen 28 gasdicht und fest verbunden ist. Bevorzugt kommt hier eine Schweißverbindung zum Einsatz.

Wie sich den Figuren 1 bis 4 grundsätzlich und im Einzelnen den Figuren 12 bis 14 entnehmen lässt, ist am Halterohr 22 an einer Außenseite 29 des zugehörigen Endbodens 13 ein derartiger Halter 10 befestigt. Über den Halter 10 lässt sich die Komponente 6 mit der Peripherie 9 der Abgasanlage 1 fest verbinden. Der Halter 10 kann dabei gemäß den Figuren 12 bis 14 in üblicher Weise mit einem Elastomerlager 30 ausgestattet sein. Die Außenseite 29 des Endbodens 13 ist dabei vom Innenraum 18 abgewandt.

Bei der in den Figuren 1, 3 und 12 gezeigten Ausführungsform ist der Halter 10 mit einem Rohrkörper 31 ausgestattet, der mit dem Halterohr 22 axial gesteckt ist. Bevorzugt ist der Rohrkörper 31 axial in das Halterohr 22 eingesteckt. Ferner ist der Rohrkörper 31 fest mit dem Halterohr 22 verbunden. Hierzu kann eine gemeinsame, geschlossen umlaufende Schweißnaht 32 vorgesehen sein, die in Figur 12 nur im Bereich eines Umfangssegments angedeutet ist. Mit Hilfe der gemeinsamen Schweißnaht 32 sind Rohrkörper 31, Halterohr 22 und Ringkragen 28 aneinander befestigt. Mit anderen Worten, die Schweißnaht 32 verbindet einerseits das Halterohr 22 mit dem Ringkragen 28 und andererseits den Rohrkörper 31 mit dem Halterohr 22. Im Beispiel der Figuren 1, 3, 10 und 12 endet das Halterohr 22 im Bereich des Ringkragens 28, wobei es axial nur so weit über den Ringkragen 28 übersteht, dass besagte Schweißnaht 32 problemlos hergestellt werden kann.

Gemäß den Figuren 10 und 11 besitzt das Halterohr 22 einen gestuften Querschnitt, wobei das Halterohr 22 bei den gezeigten Beispielen jeweils nur eine einzige Ringstufe 33 aufweist. Die Ringstufe 33 bildet dabei den Übergang zwischen einem ersten Abschnitt 34, der einen ersten Querschnitt 35 aufweist, und einem zweiten Längsabschnitt 36, der einen zweiten Querschnitt 37 aufweist. Der erste Längsabschnitt 34 ist dabei bezüglich des vom Halterohr 22 durchdrungenden Endbodens 13 distal angeordnet, während der zweite Längsabschnitt 36 bezüglich dieses Endbodens 13 proximal angeordnet ist. Erkennbar besitzt der erste Längsabschnitt 34 einen kleineren Querschnitt als der zweite Längsabschnitt 36. Mit anderen Worten, der zweite Querschnitt 37 ist größer als der erste Querschnitt 35. Insofern weist das Halterohr 22 im Bereich des Endbodens 13 einen größeren Querschnitt auf als im Bereich des Zwischenbodens 15.

Zweckmäßig kann nun der Rohrkörper 31 des Halters 10 so auf das Halterohr 22 abgestimmt sein, dass er darin axial einsteckbar ist, wobei außerdem die Ringstufe 33 als Axialanschlag zur Begrenzung der Einstecktiefe des Rohrkörpers 31 dient. Insoweit ergibt sich hier eine vereinfachte Herstellung für die Komponente 6.

Bei der in den Figuren 2, 4, 13 und 14 gezeigten Ausführungsform weist der Halter 10 einen Haltearm 38 auf, der eine Halteröffnung 39 aufweist, in die das Halterohr 22 eingesteckt ist. Hierzu steht das Halterohr 22 gemäß den Figuren 5 bis 7, 11, 13 und 14 axial über besagten Endboden 13 vor. Der Haltearm 38 kann dann im Bereich der Halteröffnung 39 auf geeignete Weise am Halterohr 22 befestigt werden. Hierzu eignen sich in besonderer Weise wieder Schweißverbindungen.

Bevorzugt handelt es sich beim Haltearm 38 um einen Hohlkörper, der sich durch ein geringes Gewicht auszeichnet. Der Haltearm 38 weist dadurch zwei parallel verlaufende Wände 40 und 41 auf, die vorzugsweise fest miteinander verbunden sind. Die eine Wand 40 ist in Figur 13 dem Betrachter zugewandt. Die andere Wand 41 ist in Figur 14 dem Betrachter zugewandt. Jede Wand 40, 41 weist eine Wandöffnung 42 bzw. 43 auf, die axial zueinander fluchten und gemeinsam die Halteröffnung 39 bilden. Demnach ist das Halterohr 22 durch beide Wandöffnungen 42, 43 hindurchgesteckt und im Bereich der jeweiligen Wandöffnung 42, 43 mit der jeweiligen Wand 40, 41 fest verbunden. Dementsprechend ist das Halterohr 22 mit beiden Wänden 40, 41 fest verbunden.

Im gezeigten Beispiel ist der Haltearm 38 zweischalig konzipiert, so dass er zwei Schalen aufweist, die jeweils durch abgewinkelte Blechstücke gebildet sind und jeweils eine der Wände 40, 41 aufweisen. Die beiden Schalen können dabei mittels entsprechender Schweißnähte fest miteinander verbunden sein. Die jeweilige Wand 40, 41 besitzt im Bereich der jeweiligen Wandöffnung 42, 43 jeweils einen Durchzug 44 bzw. 45, der eine ringförmige Einfassung für die jeweilige Wandöffnung 42, 43 bildet. Entlang dieses Durchzugs 44, 45 kann die jeweilige Wand 40, 41 mit dem Halterohr 42 durch entsprechende, hier nicht gezeigte Schweißnähte bzw. Schweißstellen verbunden sein.

Wie sich insbesondere den Figuren 10 und 11 entnehmen lässt, kann das Halterohr 22 an einer dem jeweiligen Endboden 13 zugewandten Seite 46 des Zwischenbodens 15 am Zwischenboden 15 befestigt sein zum Beispiel mittels eines Schweißpunkts 47. Hierdurch ergibt sich eine axiale und radiale Abstützung des Halterohrs 22 am Zwischenboden 15.

Das Halterohr 22 ist mit einem Verschluss 48 ausgestattet, der das Halterohr 22 gasdicht verschließt. In den Beispielen der Figuren 7 bis 11 ist der Verschluss 48 dabei als Kappe 49 ausgestaltet, die auf das innere Ende 26 des Halterohrs 22 aufgesteckt ist. Ferner ist die Kappe 49 auf geeignete Weise gasdicht und fest mit dem Halterohr 22 verbunden. Beispielsweise kann die Kappe 49 mit dem Halterohr 22 verlötet sein. Bevorzugt ist jedoch auch hier eine Schweißverbindung. Die Realisierung des Verschlusses 48 in Form einer Kappe 49, die auf das innenliegende Ende 26 des Halterohrs 22 aufgesteckt werden kann, vereinfacht die Herstellung einer in Figur 9 separat dargestellten Baugruppe 50, die aus dem Halterohr 22 und dem Verschluss 48 gebildet ist. Diese Baugruppe 50 kann unabhängig von der übrigen Komponente 6 auf Dichtigkeit überprüft werden. Anschließend lässt sich die Baugruppe 50 in das Gehäuse 11 einsetzen.

Wie sich den Figuren 7 bis 11 entnehmen lässt, ist die Kappe 49 direkt am Zwischenboden 15 fixiert, während das Halterohr 22 seinerseits direkt an der Kappe 49 fixiert ist, so dass letztlich das Halterohr 22 nicht direkt am Zwischenboden 15, sondern indirekt, nämlich über die Kappe 49 am Zwischenboden 15 befestigt ist. Hierdurch ergibt sich eine vereinfachte Fixierung des Halterohrs 22 am Zwischenboden 15, beispielsweise durch besagten Schweißpunkt 47. Wie sich den Figuren 10 und 11 entnehmen lässt, kann der Zwischenboden 15 an seiner dem Endboden 13 zugewandten Seite 46 eine Vertiefung 51 aufweisen, die komplementär zur Kappe 49 geformt ist und dementsprechend beim Einsetzen der Baugruppe 50 eine Positionierhilfe für die Kappe 49 bildet.

Beim hier gezeigten, bevorzugten Beispiel ist ein Hohlraum 52 des Halterohrs 22 vollständig vom Innenraum 18 des Gehäuses 11 fluidisch getrennt, nämlich in der Umfangsrichtung durch das Halterohr 22 und in der Axialrichtung durch den Verschluss 48.

In den Figuren 12 bis 14 ist an der Außenseite 29 des Endbodens 13 eine Halterung 53 befestigt, über die ein hier nicht gezeigter Schwingungstilger mit dem Gehäuse 11 verbunden werden kann. Mit Hilfe eines derartigen Schwingungstilgers lassen sich im Bereich von Resonanzfrequenzen Gegenschwingungen erzeugen, die zu einer signifikanten Schwingungsdämpfung führen.

## Patentansprüche

1. Komponente einer Abgasanlage (1) für eine Brennkraftmaschine (3), insbesondere eines Kraftfahrzeugs,
- mit einem Gehäuse (11), das einen Mantel (12), zwei Endböden (13, 14) und wenigstens einen Zwischenboden (15, 16) aufweist,
- wobei der Mantel (12) einen Innenraum (18) des Gehäuses (11) in einer Umfangsrichtung (19) umschließt,
- wobei die beiden Endböden (13, 14) den Innenraum (18) an entgegengesetzten Enden in einer Axialrichtung (17) begrenzen und fest mit dem Mantel (12) verbunden sind,
- wobei der Zwischenboden (15) axial zwischen den Endböden (13, 14) im Innenraum (18) angeordnet ist und radial am Mantel (12) abgestützt ist,
- mit einem Halterohr (22), das im Innenraum (18) am Zwischenboden (15) gehalten ist und das gasdicht verschlossen ist,
**dadurch gekennzeichnet, dass**,
- das Halterohr (22) durch den einen Endboden (13) hindurchgeführt und daran befestigt ist, und
- an dem Halterohr (22) an einer vom Innenraum (18) abgewandten Außenseite (29) des jeweiligen Endbodens (13) eine Haltestelle (8) bereitgestellt ist, an der ein Halter (10) zum Verbinden der Komponente (6) mit einer Peripherie (9) der Abgasanlage (1) angebracht werden kann.

2. Komponente nach Anspruch 1,
**dadurch gekennzeichnet,**
**dass** der Endboden (13) eine Bodenöffnung (27) aufweist, durch die das Halterohr (22) hindurchgeführt ist und die von einem Ringkragen (28) eingefasst ist, der mit dem Halterohr (22) gasdicht und fest verbunden ist.

3. Komponente nach Anspruch 1 oder 2,
**dadurch gekennzeichnet,**
**dass** am Halterohr (22) an einer vom Innenraum (18) abgewandten Außenseite (29) des jeweiligen Endbodens (13) ein Halter (10) zum Verbinden der Komponente (6) mit einer Peripherie (9) der Abgasanlage (1) befestigt ist.

4. Komponente nach Anspruch 3,
**dadurch gekennzeichnet,**
**dass** der Halter (10) einen Rohrkörper (31) aufweist, der mit dem Halterohr (22) axial gesteckt ist und fest mit dem Halterohr (22) verbunden ist.

5. Komponente nach den Ansprüchen 2 und 4,
**dadurch gekennzeichnet,**
**dass** der Rohrkörper (31), das Halterohr (22) und der Ringkragen (28) mittels einer gemeinsamen Schweißnaht (32) aneinander befestigt sind.

6. Komponente nach einem der Ansprüche 1 bis 5,
**dadurch gekennzeichnet,**
**dass** das Halterohr (22) einen gestuften Querschnitt aufweist, wobei das Halterohr (22) im Bereich des Endbodens (13) einen größeren Querschnitt aufweist als im Bereich des Zwischenbodens (15).

7. Komponente nach den Ansprüchen 4 und 6,
**dadurch gekennzeichnet,**
**dass** der Rohrkörper (31) in das Halterohr (22) eingesteckt ist, wobei eine Ringstufe (33) des Halterohrs (22), die zwei Bereiche (34, 36) unterschiedlicher Querschnitte (35, 37) voneinander trennt, als Axialanschlag zur Begrenzung der Einstecktiefe des Rohrkörpers (31) dient.

8. Komponente nach Anspruch 3 oder nach den Ansprüchen 3 und 6, **dadurch gekennzeichnet,**
**dass** der Halter (10) einen Haltearm (38) aufweist, der eine Halteröffnung (39) aufweist, in die das Halterohr (22) eingesteckt ist, wobei der Haltearm (38) im Bereich der Halteröffnung (39) am Halterohr (22) befestigt ist.

9. Komponente nach Anspruch 8,
**dadurch gekennzeichnet,**
**dass** der Haltearm (38) ein Hohlkörper ist und zwei parallel verlaufende Wände (40, 41) aufweist, die jeweils eine Wandöffnung (42, 43) aufweisen, die gemeinsam die Halteröffnung (39) bilden, wobei das Halterohr (22) mit beiden Wänden (40, 41) fest verbunden ist.

10. Komponente nach einem der Ansprüche 1 bis 9,
**dadurch gekennzeichnet,**
**dass** das Halterohr (22) an einer dem jeweiligen Endboden (13) zugewandten Seite (46) des Zwischenbodens (15) am Zwischenboden (15) befestigt ist.

11. Komponente nach einem der Ansprüche 1 bis 9,
**dadurch gekennzeichnet,**
**dass** das Halterohr (22) den Zwischenboden (15) in einer entsprechenden Bodenöffnung durchsetzt und an einem Öffnungsrand radial abgestützt ist.

12. Komponente nach einem der Ansprüche 1 bis 11,
**dadurch gekennzeichnet,**
**dass** das Halterohr (22) einen Verschluss (48) aufweist, der das Halterohr (22) gasdicht verschließt.

13. Komponente nach Anspruch 12,
**dadurch gekennzeichnet,**
**dass** der Verschluss (48) als Kappe (49) ausgestaltet ist, die auf ein axiales Ende (26) des Halterohrs (22) aufgesteckt ist.

14. Komponente nach Anspruch 13,
**dadurch gekennzeichnet,**
**dass** die Kappe (49) im Bereich des Zwischenbodens (15) am Halterohr (22) angeordnet ist und mit dem Zwischenboden (15) sowie mit dem Halterohr (22) fest verbunden ist.

15. Abgasanlage für eine Brennkraftmaschine (3), insbesondere eines Kraftfahrzeugs,
- mit einem Abgasstrang (2), der eintrittsseitig wenigstens einen Abgaskrümmer (4) und austrittsseitig wenigstens ein Endrohr (5) aufweist,
- mit wenigstens einer im Abgasstrang (2) angeordneten Komponente (6) nach einem der Ansprüche 1 bis 14.

## Claims

1. A component of an exhaust system (1) for an internal combustion engine (3), in particular of a motor vehicle,
- with a housing (11), which comprises a shell (12), two end bottoms (13, 14) and at least one intermediate bottom (15, 16),
- wherein the shell (12) encloses an interior space (18) of the housing (11) in a circumferential direction (19),
- wherein the two end bottoms (13, 14) delimit the interior space (18) in an axial direction (17) at opposite ends and are connected to the shell (12) in a fixed manner,
- wherein the intermediate bottom (15) is arranged in the interior space (18) axially between the end bottoms (13, 14) and radially supported on the shell (12),
- with a holding pipe (22), which is held on the intermediate bottom (15) in the interior space (18), and which is closed off in a gas-tight manner,
**characterized in that**
- the holding pipe (22) is passed through the one end bottom (13) and is fastened thereon, and
- on the holding pipe (22) on an outside (29) of the respective end bottom (13) facing away from the interior space (18) a holding place (8) is provided, on which a holder (10) for connecting the component (6) to a periphery (9) of the exhaust system (1) can be fastened.

2. The component according to claim 1,
**characterized in**
**that** the end bottom (13) comprises a bottom aperture (27), through which the holding pipe (22) is passed and which is enclosed by an annular collar (28), which is connected to the holding pipe (22) in a gas-tight and fixed manner.

3. The component according to claim 1 or 2,
**characterized in**
**that** on the holding pipe (22) on an outside (29) of the respective end bottom (13) facing away from the interior space (18) a holder (10) for connecting the component (6) to a periphery (9) of the exhaust system (1) is fastened.

4. The component according to claim 3,
**characterized in**
**that** the holder (10) comprises a pipe body (31), which is axially plugged with the holding pipe (22) and connected to the holding pipe (22) in a fixed manner.

5. The component according to the claims 2 and 4,
**characterized in**
**that** the pipe body (31), the holding pipe (22) and the annular collar (28) are fastened to one another by means of a common weld seam (32).

6. The component according to any one of the claims 1 to 5,
**characterized in**
**that** the holding pipe (22) has a stepped cross section, wherein the holding pipe (22) in the region of the end bottom (13) has a larger cross section than in the region of the intermediate bottom (15).

7. The component according to the claims 4 and 6,
**characterized in**
**that** the pipe body (31) is plugged into the holding pipe (22), wherein a annular step (33) of the holding pipe (22), which separates two regions (34, 36) of different cross sections (35, 37) from one another, serves as axial stop for limiting the plug-in depth of the pipe body (31).

8. The component according to claim 3 or to claims 3 and 6,
**characterized in**
**that** the holder (10) comprises a holding arm (38), which comprises a holder aperture (39), into which the holding pipe (22) is plugged, wherein the holding arm (38) is fastened to the holding pipe (22) in the region of the holder aperture (39).

9. The component according to claim 8,
**characterized in**
**that** the holding arm (38) is a hollow body and comprises two walls (40, 41) running parallel, which each comprise a wall aperture (42, 43), which jointly form the holder aperture (39), wherein the holding pipe (22) is connected to both walls (40, 41) in a fixed manner.

10. The component according to any one of the claims 1 to 9,
**characterized in**
**that** the holding pipe (22) is fastened to the intermediate bottom (15) on a side (46) of the intermediate bottom (15) facing the respective end bottom (13).

11. The component according to any one of the claims 1 to 9,
**characterized in**
**that** the holding pipe (22) penetrates the intermediate bottom (15) in a corresponding bottom aperture and is radially supported on an aperture edge.

12. The component according to any one of the claims 1 to 11,
**characterized in**
**that** the holding pipe (22) comprises a closure (48), which closes off the holding pipe (22) in a gas-tight manner.

13. The component according to claim 12,
**characterized in**
**that** the closure (48) is configured as a cap (49), which is plugged onto an axial end (26) of the holding pipe (22).

14. The component according to claim 13,
**characterized in**
**that** the cap (49) in the region of the intermediate bottom (15) is arranged on the holding pipe (22) and connected in a fixed manner to the intermediate bottom (15) and to the holding pipe (22).

15. An exhaust system for an internal combustion engine (3), in particular of a motor vehicle,
- with an exhaust line (2), which on the inlet side comprises at least one exhaust manifold (4) and on the outlet side at least one end pipe (5),
- with at least one component (6) according to any one of the claims 1 to 14 arranged in the exhaust line (2).

## Revendications

1. Composant d'un système d'échappement (1) pour un moteur à combustion interne (3), en particulier d'un véhicule automobile,
- avec un boîtier (11), qui présente une enveloppe (12), deux fonds d'extrémité (13, 14) et au moins un fond intermédiaire (15, 16),
- dans lequel l'enveloppe (12) renferme un espace intérieur (18) du boîtier (11) dans une direction périphérique (19)
- dans lequel les deux fonds d'extrémité (13, 14) délimitent l'espace intérieur (18) au niveau d'extrémités opposées dans une direction axiale (17) et sont reliés de manière solidaire à l'enveloppe (12),
- dans lequel le fond intermédiaire (15) est disposé de manière axiale entre les fonds d'extrémité (13, 14) dans l'espace intérieur (18) et prend appui de manière radiale au niveau de l'enveloppe (12),
- avec un tube de maintien (22), qui est maintenu dans l'espace intérieur (18) au niveau du fond intermédiaire (15) et qui est fermé de manière étanche aux gaz,
**caractérisé en ce que**
- le tube de maintien (22) est guidé de part en part à travers l'un des fonds d'extrémité (13) et y est fixé, et
- un emplacement de maintien (8) est fourni au niveau du tube de maintien (22) au niveau d'un côté extérieur (29), opposé à l'espace intérieur (18), du fond d'extrémité (13) respectif, au niveau duquel emplacement de maintien un support (10) servant à relier le composant (6) à une périphérie (9) du système d'échappement (1) peut être installé.

2. Composant selon la revendication 1,
**caractérisé en ce**
**que** le fond d'extrémité (13) présente une ouverture de fond (27), par laquelle le tube de maintien (22) est guidé de part en part et qui est encadrée par un collet annulaire (28), qui est relié de manière étanche aux gaz et de manière solidaire au tube de maintien (22).

3. Composant selon la revendication 1 ou 2,
**caractérisé en ce**
**qu'**un support (10) servant à relier le composant (6) à une périphérie (9) du système d'échappement (1) est fixé au niveau du tube de maintien (22) au niveau d'un côté extérieur (29), opposé à l'espace intérieur (18), du fond d'extrémité (13) respectif.

4. Composant selon la revendication 3,
**caractérisé en ce**
**que** le support (10) présente un corps tubulaire (31), qui est enfiché de manière axiale avec le tube de maintien (22) et qui est relié de manière solidaire au tube de maintien (22).

5. Composant selon les revendications 2 et 4,
**caractérisé en ce**
**que** le corps tubulaire (31), le tube de maintien (22) et le collet annulaire (28) sont fixés les uns au niveau des autres au moyen d'un cordon de soudure (32) commun.

6. Composant selon l'une quelconque des revendications 1 à 5,
**caractérisé en ce**
**que** le tube de maintien (22) présente une section transversale étagée, dans lequel le tube de maintien (22) présente, dans la zone du fond d'extrémité (13), une section transversale plus grande que dans la zone du fond intermédiaire (15).

7. Composant selon les revendications 4 et 6,
**caractérisé en ce**
**que** le corps tubulaire (31) est emboîté dans le tube de maintien (22), dans lequel un étage annulaire (33) du tube de maintien (22), qui sépare l'une de l'autre les deux zones (34, 36) à sections transversales (35, 37) différentes, fait office de butée axiale servant à limiter la profondeur d'emboîtement du corps tubulaire (31).

8. Composant selon la revendication 3 ou selon les revendications 3 et 6,
**caractérisé en ce**
**que** le support (10) présente un bras de maintien (38), qui présente une ouverture de support (39), dans laquelle le tube de maintien (22) est emboîté, dans lequel le bras de maintien (38) est fixé au niveau du tube de maintien (22) dans la zone de l'ouverture de support (39).

9. Composant selon la revendication 8,
**caractérisé en ce**
**que** le bras de maintien (38) est un corps creux et présente deux parois (40, 41) s'étendant de manière parallèle, qui présentent respectivement une ouverture de paroi (42, 43), qui forment conjointement l'ouverture de support (39), dans lequel le tube de maintien (22) est relié de manière solidaire aux deux parois (40, 41).

10. Composant selon l'une quelconque des revendications 1 à 9,
**caractérisé en ce**
**que** le tube de maintien (22) est fixé au niveau du fond intermédiaire (15), au niveau d'un côté (46), tourné vers le fond d'extrémité (13) respectif, du fond intermédiaire (15).

11. Composant selon l'une quelconque des revendications 1 à 9,
**caractérisé en ce**
**que** le tube de maintien (22) traverse le fond intermédiaire (15) dans une ouverture de fond correspondante et prend appui de manière radiale au niveau d'un bord d'ouverture.

12. Composant selon l'une quelconque des revendications 1 à 11,
**caractérisé en ce**
**que** le tube de maintien (22) présente un obturateur (48), qui ferme de manière étanche aux gaz le tube de maintien (22).

13. Composant selon la revendication 12,
**caractérisé en ce**
**que** l'obturateur (48) est configuré sous la forme d'un capuchon (49), qui est appliqué par enfichage sur une extrémité (26) axiale du tube de maintien (22).

14. Composant selon la revendication 13,
**caractérisé en ce**
**que** le capuchon (49) est disposé au niveau du tube de maintien (22) dans la zone du fond intermédiaire (15) et est relié de manière solidaire au fond intermédiaire (15) ainsi qu'au tube de maintien (22).

15. Système d'échappement pour un moteur à combustion interne (3), en particulier d'un véhicule automobile,
- avec une ligne de gaz d'échappement (2), qui présente, côté entrée, au moins un collecteur de gaz d'échappement (4) et, côté sortie, au moins un tube d'extrémité (5),
- avec au moins un composant (6) disposé dans la ligne d'échappement (2) selon l'une quelconque des revendications 1 à 14.
